# EUROPÄISCHE PATENTSCHRIFT

(11) **EP 0 233 149 B1**
(45) Veröffentlichungstag und Bekanntmachung des Hinweises auf die Patenterteilung: **02.01.1991**
(21) Anmeldenummer: 87810067.6
(22) Anmeldetag: 03.02.1987
(51) Int. Cl.: F25D 23/12, F25D 11/00

(54) **Kühlbar mit Absorptionskühlaggegrat**
Refrigerated bar with absorption refrigeration unit
Bar réfrigéré avec un groupe frigorifique à absorption

(30) Priorität: 04.02.1986 CH 408/86
(43) Veröffentlichungstag der Anmeldung: 19.08.1987
(73) Patentinhaber: Eber, Nicolas, Dr., CH-8103 Unterengstringen (CH)
(72) Erfinder: Eber, Nicolas, Dr., CH-8103 Unterengstringen (CH)

(56) Entgegenhaltungen:
- EP-A- 0 010 181
- BE-A- 332 390
- DE-A- 2 931 350
- DE-A- 3 315 089
- FR-A- 1 239 733
- GB-A- 679 450
- US-A- 2 249 737
- US-A- 2 274 660
- US-A- 2 330 916
- US-A- 2 539 613
- US-A- 3 628 289

## Beschreibung

Die Erfindung betrifft Kühlbars mit Absorptionskühlaggregat, nach dem ersten teil des Anspruchs 1. Eine deratige kühlbar ist aus der DE-A-2931 350 bekannt.

Kühlbars werden vornehmlich in Hotelgastzimmern, Büros und privaten Wohnräumen für die Kühlung von Getränken und für Eiswürfelbereitung verwendet. Meistens haben sie nebst dem gekühlten auch ein ungekühltes Fach, welches der Aufbewahrung von Gläsern, nicht gekühltem Wein und Spirituosen, Snacks usw. dient.

Da bei solchen Anwendungen die Geräusch- und Vibrationsfreiheit eine wesentliche Voraussetzung ist, werden für Kühlbars als Kältesätze allgemein Absorptionskühlaggregate ohne mechanisch bewegte Teile verwendet.

Die meistverbreitete Kühlbar-Bauart hat das ungekühlte Fach über dem gekühlten Fach angeordnet, hat eine verschliessbare Türe, ist aussen mit Holzplatten verschalt und steht meistens auf Rollen.

Die Nachteile dieser Bauart liegen darin, dass einerseits Bodenfläche beansprucht wird, welche meistens knapp und für diesen Zweck häufig gar nicht verfügbar ist, andererseits dass der Überblick und die Bedienung, d.h. Entnahme und Auffüllen, des unten, in Bodennähe befindlichen Barinhaltes beschwerlich ist.

Das Entstehen der bisher bekanntgewordenen und allgemein verwendeten, für die Praxis aber zu wenig zweckmässigen Kühlbar-Bauarten ist in letzter Konsequenz als Folge der verfügbaren Kältesätze zu betrachten.

Insbesondere die bisher bekannten Absorptionskühlaggregate mit druckausgleichendem Hilfsgas sind derart beschaffen, dass sie der an und für sich zweckmässigeren Aufhängung der Kühlbar an einer Wand in etwa Augenhöhe hinderlich sind.

Erstens müssen nämlich die Kühlaggregate direkt hinter der Isolation des gekühlten Fachs montiert sein und beanspruchen dort 8 bis 10 cm an Raumtiefe. Zweitens ragt das kühlende Organ des Kühlaggregates, der Verdampfer, in das gekühlte Fach hinein und beansprucht dort ein Mindestmass von Raum und Raumtiefe. Als Folge dieser Faktoren beträgt die minimale Gesamttiefe der bisher bekannten Kühlbar-Ausführungen etwa 38 cm, was sie für eine Wandaufhängung praktisch und ästhetisch ungeeignet macht.

Die vorliegende Erfindung behebt diese Nachteile durch eine neuartige Gestaltung und Anordnung sowohl des Absorptionskühlaggregates wie auch der eigentlichen Kühlbar, durch die in der Kennzeichnung der Ansprüche 1 bis 4 angegebenen Merkmale:
1. Das ungekühlte Fach ist neben dem gekühlten Fach angeordnet und die im Betrieb nicht kalten Teile des Kühlaggregates sind hinter dem ungekühlten Fach angeordnet.
2. Die Innenwand des wärmeisolierten und gekühlten Faches besteht, ganz oder teilweise, aus gut wärmeleitendem Material, vorzugsweise Aluminiumblech, oder ist isolationsseitig ganz oder teilweise mit gut wärmeleitendem Material bedeckt und wird durch Kontakt mit dem Verdampfer, welcher ausserhalb des gekühlten Raumes in der Wärmeisolation liegt, gekühlt.

Mit Hilfe der vorliegenden Erfindung können Kühlbars mit wesentlich reduzierten Raumtiefen von 25 bis 30 cm, und dennoch genügenden Nutztiefen, gebaut werden. Solche Kühlbars können auf praktisch und ästhetisch befriedigende Weise an einer Wand in etwa Augenhöhe aufgehängt werden. Somit lässt sich für sie meistens leicht Platz finden und ihr Inhalt wird leicht und bequem überblickbar und bedienbar.

Die Erfindung wird anschliessend beispielsweise anhand von Figuren näher erläutert.

Die Figuren zeigen:
Fig. 1 eine schematische Anordnung der Fächer und des Kühlaggregates:
Fig. 2 und Fig. 3 je einen Vertikalschnitt durch die Rückwand des gekühlten Faches;
Fig. 4 die schematische Anordnung eines Sekundär-Kühlsystems:
Fig. 5 eine Anordnung für Eiswürfelbereitung.

Fig. 1 zeigt schematisch, im Horizontalschnitt, ohne Türe, eine Kühlbar 1. Das gekühlte Fach 2 ist mit einer Wärmeisolation 4, vorzugsweise aus Polyurethan-Hartschaum, versehen. Die Innenwand 5 des gekühlten Faches 2 kann, wie auch bisher üblich, aus Kunststoff oder, zumindest teilweise, aus gut wärmeleitendem Material, vorzugsweise Aluminiumblech, bestehen. Falls die Innenwand 5 des gekühlten Faches 2 aus Kunststoff besteht, dann wird sie isolationsseitig gänzlich oder zumindest teilweise mit gut wärmeleitendem Material bedeckt.

Das Verdampferrohr 11 des Absorptionskühlaggregates 10 liegt in direktem Kontakt mit der Innenwand 5 des gekühlten Faches 2 und innerhalb der Wärmeisolation 4. Die übrigen, nicht kalten Teile des Absorptionskühlaggregates 10, befinden sich hinter dem ungekühlten Fach 3. Da Aufbau und Funktion von Absorptionskühlaggregaten allgemein bekannt sind, ist eine nähere Beschreibung an dieser Stelle überflüssig und für das Verständnis der Erfindung auch nicht erforderlich. Das im vorliegenden Beispiel gerade und im wesentlichen horizontal liegende Verdampferrohr 11 ragt in die Wärmeiso lation 4 an der Rückwand des gekühlten Faches 2 hinein.

Bei dieser Anordnung beanspruchen im Bezug auf das gekühlte Fach 2 weder das Kühlaggregat 10 noch der Verdampfer 11 Raumtiefe oder Nutzraum.

Durch den direkten Kontakt zwischen dem Verdampfer 11 und der gut wärmeleitenden Innenwand 5 wird die Kühlung sehr wirksam bewerkstelligt. Bei dieser Art der Kühlung gelangt die durch die Wärmeisolation einfallende Wärme, welche bekanntlich mindestens Dreiviertel der Kühlleistung beansprucht, gar nicht in den gekühlten Raum, sondern wird schon vorher beim Auftreffen auf die gekühlte, gut wärmeleitende Innenwand 5 abgefangen.

Wesentliche Vorteile gegenüber bisher bekannten Kühlbar-Bauarten lassen sich aber auch schon dann erzielen, ohne dass dadurch der Rahmen der Erfindung verlassen wird, wenn der Verdampfer 11 nicht wie in Fig. 1 gezeigt in der Isolation 4 angeordnet ist, sondern in das gekühlte Fach hineinragt.

Zwischen dem Verdampfer 11 und dem übrigen Kühlaggregat 10 befindet sich, in der in Fig. 1 gezeigten Ausführung innerhalb des gleichen geraden Rohres der Gaswärmeaustauscher 12, welcher grösstenteils ebenfalls innerhalb der Isolation 4 untergebracht ist.

Fig. 2 zeigt im Vertikalschnitt durch die Rückwand des gekühlten Faches eine Befestigungsmöglichkeit des Verdampfers an der wärmeleitenden Rückwand des gekühlten Faches.

Die Kunststoffinnenwand 21 ist mit Aluminiumblech 22 bedeckt, an dem ein Aluminiumprofil 23 zur Aufnahme des Verdampferrohres 24 in geeigneter Weise befestigt ist. Die Wärmeisolation 25 ist mit einer Öffnung 27 versehen, welche es ermöglicht, dass das Verdampferrohr 24 bei der Montage oder Demontage des Kühlaggregates von hinten eingebaut oder nach hinten ausgebaut werden kann. Da der Öffnungswinkel des leicht federnden Aluminiumprofils 23 kleiner als 180 Grad ist, hält es das Verdampferrohr 24 auch ohne weitere Befestigungsmassnahmen fest. Die Öffnung der Wärmeisolation 27 wird mit einem Verschlussteil 26 aus Isoliermaterial verschlossen.

Fig. 3 zeigt eine weitere Befestigungsmöglichkeit des Verdampfers. Hier wird das Verdampferrohr 32 seitlich in den von einem Aluminiumprofil 33 gebildeten Hohlraum innerhalb der Wärmeisolation 34 eingeführt. Das Aluminiumprofil ist auf geeignete Weise an der gut wärmeleitenden Rückwand 31 des gekühlten Faches befestigt. In diesem Fall empfiehlt es sich, wie üblich, den Kontakt zwischen den Aluminiumteilen 31, 33 und dem Verdampferrohr 32 durch eine Schicht von Wärmeübertragungspaste zu vervollkommnen.

Fig. 4 zeigt schematisch ein Sekundärkühlsystem für die verbesserte Übertragung der Kühlung zwischen dem Verdampfer und der Innenwand des gekühlten Faches.

An die Rückwand 41 des gekühlten Faches liegt, isolationsseitig, nebst dem Verdampferrohr 42 auch eine vorher evakuierte und anschliessend mit Flüssigkeit gefüllte und danach hermetisch verschlossene Rohrschlange 43 an. Der obere Teil 44 der Rohrschlange 43, welcher mit dem Verdampferrohr 42 in Kontakt steht, wirkt als Kondenser. Der darin verflüssigte Dampf gelangt durch den Fallrohrabschnitt 45 in den unteren Teil der Rohrschlange 43 und steigt dann von dort infolge Dampfbildung durch den Wärmeeinfall als Dampf oder Dampf-Flüssigkeitsgemisch erneut zum Kondenserteil 44 hinauf. Ein solches Sekundär-Kühlsystem braucht aber selbstverständlich nicht auf die Rückwand des gekühlten Faches beschränkt zu sein.

Fig. 5 zeigt im Vertikalschnitt eine Anordnung, welche trotz des versteckt, in der Isolation 55 angeordneten Verdampfers 54 die Herstellung von Eiswürfeln ermöglicht.

An der aus gut wärmeleitendem Material bestehenden Rückwand 51 des gekühlten Faches ist ein Aluminiumprofil 56 in geeigneter Weise, z.B. durch Kleben, Nieten, Schrauben oder Punktschweissen befestigt, in welches von oben ein zweites Aluminiumprofil 57 hineinpasst. Der vertikale Abschnitt 58 des Profils 57 wird vom Profil 56, gegenüber dem Verdampferrohr 54, gegen die gekühlte Wand 51 gepresst und dadurch wirksam gekühlt.

Der obere, horizontale Abschnitt des Profils 57 dient als Auflage für Eiswürfelschalen. Bei dieser Anordnung kann das Profil 57 vom Benützer nach Bedarf wiederholt eingesetzt oder entfernt werden.

Bei engen Raumverhältnissen kann es von wesentlichem Vorteil sein, wenn die Türe des gekühlten Faches oder die Türen beider Fächer als Schiebetüren ausgeführt sind.

Eine interessante Möglichkeit zur Sichtbarmachung des Kühlbarinhaltes, selbst bei geschlossener Türe, ist die Verwendung von durchsichtigen Isolierglas-Panelen als Türplatten.

## Patentansprüche

1. Kühlbar aus mindestens einem durch ein Absorptionskühlaggregat (10, 11) mit druckausgleichendem Hilfsgas gekühlten und wärmeisolierten Fach (2) und mindestens einem daneben angeordneten ungekühlten Fach (3) bestehend, darduch gekennzeichnet, daß die im Betrieb nicht kalten Teile (10) des Absorptionskühlaggregates hinter dem ungekühlen Fach (3) und der Verdampfer (11) im wesentlichen in der durch die im Betrieb nicht kalten Aggregatteile (10) definierten Ebene und in Kontakt mit der Außenseite einses gut wärmeleitenden Teils der Innenwand (5,21,31,51) des gekühlten Faches (2) angeordnet sind.

2. Kühlbar nach Patentanspruch 1, dadurch gekennzeichnet, dass die Innenwand (5, 21, 31, 51) des gekühlten und wärmeisolierten Faches (2) ganz oder teilweise aus gut wärmeleitendem Material, vorzugsweise Aluminiumblech, besteht oder isolationsseitig ganz oder teilweise mit gut wärmeleitendem Material (22) bedeckt ist und durch Kontakt mit dem Verdampfer (11, 24, 32, 54) des Absorptionskühlaggregates gekühlt wird.

3. Kühlbar, nach Patentanspruch 1 oder 2, dadurch gekennzeichnet, dass der Verdampfer (11, 24, 32, 54) innerhalb der Wärmeisolation (4, 25, 34, 55) des gekühlten Faches angeordnet ist.

4. Kühlbar nach einem der Patentansprüche 1 bis 3, dadurch gekennzeichnet, dass an der gut wärmeleitenden Innenwand (5, 31, 51) oder Innenwandbedeckung (22) des gekühlten Faches (2) ein aus gut wärmeleitendem Material bestehendes Profil (23, 33), welches der Aufnahme und dem Festhalten des Verdampfers (11, 24, 32, 54) dient, in geeigneter Weise befestigt ist.

5. Kühlbar nach einem der Patentansprüche 1 bis 4, dadurch gekennzeichnet, dass an der der Warmeisolation (4) zugewandten Seite der Innenwand (5) des gekühlten Faches (2) mindestens ein geschlossenes, Wärmeübertragungsflüssigkeit enthaltendes Sekundär-Kühlsystem (43), vorzugsweise in Rohrschlangenform, anliegt.

6. Kühlbar nach einem der Patentansprüche 1 bis 5, dadurch gekennzeichnet, dass an der Innenseite der Rückwand (51) des gekühlten Faches (2) in der dem Verdampfer (11, 24, 34, 42, 54) gegenüber liegenden Gegend zum Zwecke der Eiswürfelbereitung ein aus gut wärmeleitendem Material bestehendes Profil (57), vorzugsweise auf leicht aufsetzbare und entfernbare Weise, befestigt ist.

7. Kühlbar nach einem der Patentansprüche 1 bis 6, dadurch gekennzeichnet, dass ihre Gesamtbautiefe höchstens 30 cm beträgt.

8. Kühlbar nach einem der Patentansprüche 1 bis 7, dadurch gekennzeichnet, dass das gekühlte Fach (2) mit einer oder mehreren wärmeisolierten Schiebetüren versehen ist.

9. Kühlbar nach einem der Patentansprüche 1 bis 8, dadurch gekennzeichnet, dass die Türe des gekühlten Faches (2) aus durchsichtigem Isolierglas-Panel besteht.

## Claims

1. Refrigerated bar cabinet consisting of at least one thermally insulated compartment (2) refrigerated by an absorption cooling unit (10, 11) with pressure equalizing auxiliary gas and of at least one non refrigerated compartment (3) beside the refrigerated compartment, characterised thereby that those parts of the absorption cooling unit, which are not cold during its operation (10) are arranged behind the non-refrigerated compartment (3) and the evaporator (11) is arranged essentially in the plane defined by those components of the cooling unit which are not cold during its operation (10) and in contact to the outside of a good heatconducting part of the inside wall (5, 21, 31, 51) of the refrigerated compartment (2).

2. Refrigerated bar cabinet according to claim 1, characterised thereby that the inside wall (5, 21, 31, 51) of the refrigerated and thermally insulated compartment (2) consists completely or partially of good heatconducting material, preferably aluminium sheet, or is covered on its side facing the thermal insulation completely or partially with good heatconducting material (22) and is refrigerated by contact with the evaporator (11, 24, 32, 54) of the absorption cooling unit.

3. Refrigerated bar cabinet according to claim 1 or 2, characterised thereby that the evaporator (11, 24, 32, 54) is arranged within the thermal insulation (4, 25, 34, 55) of the refrigerated compartment.

4. Refrigerated bar cabinet according to one of the claims 1 to 3, characterised thereby that a profile (23, 33) serving the housing and holding of the evaporator (11, 24, 32, 54) and consisting of good heatconducting material is fixed in a suitable way to the good heatconducting inside wall (5, 31, 51) or inside wall covering (22) of the refrigerated compartment (2).

5. Refrigerated bar cabinet according to one of the claims 1 to 4, characterised thereby that on the side of the inner wall (5) of the refrigerated compartment (2) facing the thermal insulation (4) is attached at least one sealed secondary cooling system (43), preferably in the form of a coiled tube containing a heat transfer fluid.

6. Refrigerated bar cabinet according to one of the claims 1 to 5, characterised thereby that on the inside of the rear wall (51) of the refrigerated compartment (2) and opposite the neighbourhood of the evaporator (11, 24, 34, 42, 54) a profile (57) consisting of good heatconducting material is fastened, preferably so that it is easily mountable and dismountable, for the purpose of ice cube production.

7. Refrigerated bar cabinet according to one of the claims 1 to 6, characterised thereby that its total depth does not exceed 30 cm.

8. Refrigerated bar cabinet according to one of the claims 1 to 7, characterised thereby that the refrigerated compartment (2) is fitted with one or several thermally insulated sliding doors.

9. Refrigerated bar cabinet according to one of the claims 1 to 8, characterised thereby that the door of the refrigerated compartment (2) consists of a transparent thermally insulating multi-glass panel.

## Revendications

1. Bar cabinet réfrigéré consistant au moins d'un compartiment thermiquement isolé et réfrigéré (2) par un appareil de refroidissement à l'absorption (10, 11) avec gaz auxiliaire pour égalisation de la pression et au moins d'un compartiment non-réfrigéré (3) arrangé à côté, caractérisé du fait que les parts de l'appareil de réfrigération à l'absorption qui ne sont pas froids pendant l'opération (10) se trouvent derrière le compartiment non-réfrigéré (3) et que l'évaporateur (11) est arrangé essentiellement dans le plan défini par les composants pas froids pendant l'opération de l'appareil (10) qui sont en contact avec le côté extérieur d'une partie avec haute conductivité thermique de la paroi intérieur (5, 21, 31, 51) du compartiment réfrigéré (2).

2. Bar cabinet réfrigéré selon revendication 1, caractérisé du fait que la paroi intérieure (5, 21, 31, 51) du compartiment réfrigéré et thermiquement isolé (2) consiste complètement ou partiellement de matériel de haute conductivité thermique, préférablement de tole d'aluminium, ou bien est revêtue, complètement ou partiellement, avec du matériel de haute conductivité thermique (22) du côté de l'isolation thermique et est réfrigéré par le contact avec l'évaporateur (11, 24, 32, 54) de l'appareil de réfrigération à l'absorption.

3. Bar cabinet réfrigéré selon revendications 1 ou 2, caractérisé du fait que l'évaporateur (11, 24, 32, 54) est arrangé à l'intérieur de l'isolation thermique (4, 25, 34, 55) du compartiment réfrigéré.

4. Bar cabinet réfrigéré selon une des revendications 1 à 3, caractérisé du fait qu'à la paroi intérieure (5, 31, 51) ou au revêtement de la paroi intérieure (22) de haute conductivité thermique du compartiment réfrigéré (2) est fixé par moyen approprié un profil (23, 33) en matériel de haute conductivité thermique servant à accueillir et tenir ferme l'évaporateur (11, 24, 32, 54).

5. Bar cabinet réfrigéré selon une des revendications 1 à 4, caractérisé du fait que sur le côté de la paroi intérieure (5) du compartiment réfrigéré (2) qui est tournée vers l'isolation thermique (4) est attaché au moins un système de réfrigération secondaire fermé (43,) préférablement en forme d'un tube serpent, chargé avec un liquide approprié pour le transfer de la chaleur.

6. Bar cabinet réfrigéré selon une des revendications 1 à 5, caractérisé du fait que sur le côté intérieur de la paroi postérieure (51) du compartiment réfrigéré (2) à l'endroit environ vis-à-vis de l'évaporateur (11, 24, 34, 42, 54), est fixé, d'une manière qu'il est facilement montable et démontable, un profil (57) en matériel de haute conductivité thermique pour rendre possible la production des cubes de glace.

7. Bar cabinet réfrigéré selon une des revendications 1 à 6, caracterisé du fait que sa profondeur totale ne dépasse pas 30 cm.

8. Bar cabinet réfrigéré selon une des revendications 1 à 7, caractérisé du fait que le compartiment réfrigéré (2) est muni d'une ou plusieures portes glissantes qui sont thermiquement isolées.

9. Bar cabinet réfrigéré selon une des revendications 1 à 8, caractérisé du fait que la porte du compartiment réfrigéré (2) consiste d'un panneau multiverre transparent et thermiquement isolant.
